# EUROPÄISCHE PATENTSCHRIFT

(11) **EP 1 819 857 B1**
(45) Veröffentlichungstag und Bekanntmachung des Hinweises auf die Patenterteilung: **07.06.2017**
(21) Anmeldenummer: 05802281.5
(22) Anmeldetag: 06.10.2005
(51) Int. Cl.: D04B 15/48

(54) **FADENLIEFERGERÄT MIT RÜCKHOLBETRIEB**
THREAD FEEDING DEVICE WITH RETURN OPERATION
DISPOSITIF D'AMENEE DE FILS A FONCTION RETOUR

(30) Priorität: 21.10.2004 DE 102004051520
(43) Veröffentlichungstag der Anmeldung: 22.08.2007
(73) Patentinhaber: Memminger-IRO GmbH, 72280 Dornstetten (DE)
(72) Erfinder: HUSS, Rolf, 72290 Lossburg (DE)
(74) Vertreter: Frese, Beate
(86) Internationale Anmeldenummer: PCT/EP2005/010754
(87) Internationale Veröffentlichungsnummer: WO 2006/045411

(56) Entgegenhaltungen:
- EP-A- 1 231 310
- WO-A-03/093550
- DE-A1- 3 429 207
- DE-A1- 3 629 699

## Beschreibung

Die Erfindung betrifft ein Fadenliefergerät, das insbesondere für den Einsatz an Strickmaschinen oder sonstigen fadenverbrauchenden Maschinen eingerichtet ist, die zuweilen Faden zurückgeben. Solche Maschinen sind bspw. Flachstrickmaschinen mit hin- und herlaufendem Schlitten, wobei zumindest an einem der Schlittenumkehrpunkte eine kurze Fadenrücklieferung auftreten kann. Fadenrücklieferung kann bei Flachstrickmaschinen auch dann auftreten, wenn diese mehrere Strickschlösser und Fäden aufweisen, von denen einzelne für einen oder mehrere Hübe inaktiv geschaltet werden können.

Exzessive Fadenrücklieferungen können außerdem an Rundstrickmaschinen, insbesondere bei der sogenannten Fully-Fashioned Technik auftreten. Bei dieser Technik werden nicht nur Fäden ein- und ausgelegt, sondern es kann in bestimmten Gestrickabschnitten erforderlich sein, den Strickzylinder mehr oder weniger weit ein oder mehrmals rückwärts zu drehen. Dieser Vorgang, bei dem der Strickzylinder repetierend vorwärts und rückwärts gedreht wird, wird "pendeln" genannt. Es kann zur Fadenrücklieferung von einem halben Meter Faden und mehr kommen. Die Fadenliefergeräte müssen solche Fadenrücklieferung berücksichtigen.

Aus der DE 40 32 402 C2 ist ein Speicherfournisseur zum Einsatz an Flachstrickmaschinen bekannt, der mit einem gesonderten dynamischen Fadenspeicher kombiniert ist. Der von dem Speicherfournisseur kommende Faden wird über einen Fadenspeicher zu der Flachstrickmaschine geleitet. Der Fadenspeicher wird durch einen langen Drehmoment beaufschlagten Hebel gebildet, an dessen freien Ende eine Fadenöse ausgebildet ist. Der Hebel ist schwenkbar gelagert. Außerdem sind in dem Fadenlaufweg eine Fadenbremse und ein Fadenspannungssensor angeordnet. Die bei der Schlittenumkehr rückgelieferte Fadenmenge wird aufgenommen, indem zunächst die gesteuerte Fadenbremse geschlossen wird, so dass kein weiterer Faden von dem Speicherfournisseur abgezogen werden kann. Sodann wird der Schwenkhebel mit Drehmoment beaufschlagt, so dass dieser dem von dem Fadenführer der Flachstrickmaschine rückgelieferten Faden aufnimmt, indem er eine spitzwinklige Fadenschleife in die Länge zieht.

Bei der erneuten Schlittenumkehr wird zunächst dieser Fadenvorrat aufgebraucht und sodann die Fadenbremse wieder freigegeben, um den Faden von dem Speicherfournisseur abzuziehen.

Diese Art der Fadenspeicherung eignet sich insbesondere für Speicherfournisseure, bei deren Anwendung sich die Strickmaschine den Faden von dem Speicherfournisseur abholt. Dies widerspricht jedoch dem mit Positiv-Fournisseuren angestrebten Prinzip der Strickmaschine eine vorgegebene Fadenmenge zuzuteilen.

Eine Zwischenspeicherung von Faden ist auch mit der Fadenliefervorrichtung gemäß DE 37 32 102 C1 möglich. Diese Druckschrift offenbart einen elektronisch geregelten Positiv-Fournisseur mit einem von dem Faden umschlungene Fadenlieferrad. Der zu der Strickmaschine laufende Faden wird über einen Fadenspeicher geleitet. Zu diesem gehört ein um fast 360° schwenkbar gelagerter Hebel, durch dessen Endöse der Faden läuft. Innerhalb des von der Fadenöse beschriebenen Kreises sind mehrere Fadenauflageelemente angeordnet, die einen polygonalen Fadenspeicher festlegen. Ist zwischen dem Fadenlieferrad und der angeschlossenen Maschine Faden übrig, der von der Maschine nicht aufgenommen wird, wird diese Fadenmenge von dem Hebel auf den Fadenauflageelementen abgelegt.

Diese Art der Fadenlieferung eignet sich insbesondere zur Fadenlieferung mit konstanter Fadenspannung.

Aus der WO 2003/093550 A1 ist eine Vorrichtung zum Regeln der Zufuhr von Garn zu einer Textilmaschine bekannt. Sie weist Mittel zum Messen und Verändern der Geschwindigkeit des Garns mit einem rotierenden Bauteil auf. Die Vorrichtung ist mit Aufnahmemitteln für das Garn versehen, die vor den Mitteln zum Messen und Verändern der Geschwindigkeit angeordnet sind.

Ein Fadenspeicher zur Aufnahme aller Fadenlängen ist aus der DE 36 29 699 A1 bekannt, die ein Verfahren zur digitalen Fadenlängenkontrolle an Textilmaschinen betrifft. Der Fadenspeicher ist nach einem Zubringermotor und vor einem Kontrollmotor angeordnet.

Die DE 34 29 207 C2 beschreibt eine Fadenliefervorrichtung mit einem drehbarem Lieferelement, das durch einen regelbaren Antriebsmotor angetrieben ist. Die Drehzahl des Antriebsmotors wird mit der abgezogenen Fadenmenge synchronisiert.

Des Weiteren ist aus der DE 34 29 193 C1 eine Vorrichtung zum Ab- oder Aufwickeln von Fäden von bzw. auf eine Garnspule bekannt, bei der der Faden mittels eines Wickelfingers an der Garnspule geführt wird. Der Wickelfinger sitzt auf einer konzentrisch zu der Garnspule angeordneten Welle, die von einem Elektromotor angetrieben wird. Der Wickelfinger läuft um den Außenumfang der Garnspule um. Der Elektromotor kann bedarfsweise so angesteuert werden, dass der Faden von der Garnspule abgewickelt oder auch auf diese zurückgespult wird. Zur Steuerung ist eine Fadenspannrolle vorgesehen, mit der die Fadenspannung überprüft wird. Herrscht Rücklieferbedarf spult der Wickelfinger den Faden so lange zurück bis die Fadenspannrolle von dem sich spannenden Faden wieder in Normalstellung geführt ist.

Garnspulen werden in der Regel auf sogenannten Spulengattern zusammengefasst, von denen die Fäden bedarfsweise auch über längere Strecken lediglich passiv abgezogen werden. Eine Einbeziehung der Garnspulen in den aktiven Auf- und Abwickelvorgang ist in vielen Fällen kaum gewünscht und bei größeren Abständen zwischen der Garnspule und der Strickmaschine auch nicht möglich.

Davon ausgehend ist es Aufgabe der Erfindung, ein Fadenliefergerät zu schaffen, das bei modernen Strickmaschinen oder sonstigen Textilmaschinen gelegentlich auftretende Fadenrücklieferungen verarbeiten kann.

Diese Aufgabe wird mit dem Fadenliefergerät nach Anspruch 1 oder einem Verfahren nach Anspruch 28 gelöst:
Das Fadenliefergerät nach Anspruch 1 weist ein Fadenlieferrad auf, das mittels einer Antriebseinrichtung in zwei entgegengesetzten Drehrichtungen antreibbar ist, um den Faden zu fördern. Der Fadenablauf erfolgt im Wesentlichen tangential. Eine erste Drehrichtung dient als Vorwärtsdrehung in Normalbetrieb der Lieferung von Faden in Fadenlieferrichtung zu einer Fadenverbrauchsstelle. Die Rückwärtsdrehung dient in Rückholbetrieb zur Rücknahme des Fadens, der in Rückgaberichtung von der Fadenverbrauchsstelle zurückkommt. Dieser wird dann auf das Fadenlieferrad rückgewickelt. An der Einlaufseite des Fadenlieferrads frei werdender Faden wird in einem Fadenspeicher zwischengepuffert. Dieser ist bezüglich der normalen Fadenlieferrichtung vor dem Fadenlieferrad und zwischen einer Fadenbremse und dem Fadenlieferrad vorhanden. Die Anordnung des Fadenspeichers vor dem Fadenlieferrad und dabei in unmittelbarer Nachbarschaft desselben lässt einerseits die direkte Lieferbeziehung zwischen dem Fadenlieferrad und der Strickmaschine bestehen, so dass das Fadenlieferrad der Strickmaschine die gewünschte Fadenmenge zuteilen oder abnehmen kann, und andererseits wird der Faden ohne nennenswerten Einfluss auf die Spannung in dem Fadenwickel und in dem Abschnitt zwischen Fadenlieferrad und Fadenverbrauchsstelle abgespeichert.

Der Fadenspeicher weist vorzugsweise eine konzentrisch zu dem Fadenlieferrad angeordnete Fadenspeicherfläche auf, die entweder als zusammenhängende, ununterbrochene Fläche oder auch als unterbrochene Fläche, z. B. in Form mehrerer Einzelflächen, ausgebildet sein kann. Die Einzelflächen können bspw. Auflagebereiche von Stiften oder dergleichen sein. Die zu dem Fadenlieferrad konzentrische Anordnung ermöglicht das gleichmäßige Auf- und Abwickeln des von dem Fadenlieferrad an seiner Einlaufseite rückgelieferten Fadens mit gleichmäßiger Spannung. Vorzugsweise ist dem Fadenspeicher dabei ein Fadenleger zugeordnet, der den von dem Fadenlieferrad kommenden Faden auf die Speicherfläche auflegt und von dieser auch wieder abnimmt. Der Fadenleger kann durch eine Fadenführungsöse gebildet sein, die bspw. durch einen geeigneten Hebel, auf einer zu dem Fadenlieferrad konzentrischen Kreisbahn geführt ist. Diese Anordnung gestattet ein gleichmäßiges Auf- und Abwickeln des Fadens ohne nennenswerte Spannungsschwankungen. Insbesondere bei elastischen Fäden wird somit vermieden, dass der Faden mit unterschiedlichen Dehnungen zwischengespeichert wird. Es wird auch verhindert, dass der Faden, wenn er von dem Fadenspeicher wieder auf das Fadenlieferrad geführt wird, dort mit unterschiedlichen, d.h. schwankenden Spannungen, in den Wickel auf dem Fadenlieferrad läuft. Insgesamt kommt die, wie oben beschrieben, konzentrische Anordnung somit der Gestrickqualität zugute.

Dem Fadenleger ist vorzugsweise eine Fadenleger-Antriebseinrichtung zugeordnet, die von der Antriebseinrichtung des Fadenlieferrads unabhängig ist. Beispielsweise werden beide Antriebseinrichtungen durch Elektromotoren gebildet. Beide Elektromotoren können von einer Steuereinrichtung gesteuert sein, die den Fadenleger und das Fadenlieferrad aufeinander abgestimmt bewegt. Dabei unterscheidet die Steuereinrichtung vorzugsweise mehrere Betriebszustände, z.B. gemäß Anspruch 9. Danach lässt die Steuereinrichtung den Fadenleger und das Fadenliefergerät in Rückholbetrieb mit aufeinander abgestimmten Drehzahlen rückwärts drehen, so dass der rückgeholte Faden auf dem Fadenspeicher abgelegt wird, ohne dass neuer Faden in den Fadenspeicher nachgezogen wird. Bei der Rückkehr zum Normalbetrieb wird zunächst die so gebildete Fadenreserve aufgebraucht, wobei das Fadenlieferrad und der Fadenleger mit aufeinander abgestimmter Drehzahl vorwärts drehen. Ist die Fadenreserve aufgebraucht, bleibt der Fadenleger z. B. in einer Fixposition stehen, wobei das Fadenlieferrad unvermindert weiter vorwärts dreht. Ab dem Zeitpunkt des Stehenbleibens des Fadenlegers holt sich das Fadenlieferrad dann den Faden von der Garnspule.

Der Vorzug dieser Einrichtung liegt darin, dass eine angeschlossene Strickmaschine beliebig oft pendeln kann ohne Faden zu verbrauchen. Der Faden wird bei jedem Pendelvorgang auf den Fadenspeicher auf und von diesem wieder abgewickelt. Die Geschwindigkeit des Fadenlegers und des Fadenlieferrads sind so aufeinander abgestimmt, dass dabei kein Faden von der Garnspule nachgeholt wird, so dass sich die in dem Fadenliefergerät insgesamt vorhandene Fadenmenge nicht erhöht. Mit dem Pendeln der Strickmaschine pendelt die Fadenmenge des Fadenliefergeräts zwischen einem Größtwert und einem Kleinstwert, wobei sich diese um mehr als einen Meter unterscheiden können.

Die Antriebseinrichtung des Fadenlieferrads und die Fadenleger-Antriebseinrichtung werden jeweils durch einen Elektromotor, vorzugsweise einen positionsgeregelten Elektromotor, gebildet. Als Alternative ist es jedoch auch möglich, zwischen dem Fadenlieferrad und dem Fadenleger ein Getriebe und eine Kupplungseinrichtung vorzusehen, um den Fadenleger beim Füllen und Leeren des Fadenspeichers jeweils drehzahlstarr mit dem Fadenlieferrad zu verbinden. Die Fadenleger-Antriebseinrichtung ist in diesem Falle durch eine Getriebekupplungsbremskombination gebildet. Bevorzugt wird jedoch wegen der besseren Steuerbarkeit der eigene elektromotorische Antrieb des Fadenlegers.

Bevorzugterweise wird das Fadenlieferrad in Normalbetrieb mit einer vorgegebenen Drehzahl angetrieben. Die vorgegebene Drehzahl kann aus der Arbeitsgeschwindigkeit bzw. Drehzahl der Strickmaschine abgeleitet sein. Es wird angestrebt, das Fadenlieferrad und die Strickmaschine in einem vorgegebenen Drehzahlverhältnis synchron zu betreiben. Dieser Betrieb wird Positivbetrieb genannt. Das Fadenlieferrad teilt dabei der Strickmaschine die gewünschte Fadenmenge zu und bestimmt somit die Maschengröße des Gestricks. Zum Ausgleich von dynamischen Vorgängen beim Starten und Stoppen des Fadenlieferrads kann ein Fadenspeicher mit geringer Speicherkapazität zwischen dem Fadenlieferrad und der Strickmaschine vorgesehen sein. Dieser Fadenspeicher dient jedoch nicht der Zwischenspeicherung rückgeholten Fadens. Dazu reicht seine Kapazität in keinem Fall aus. Er ist lediglich zur Abpufferung von Spannungsspitzen vorgesehen, die ansonsten bei Einschaltvorgängen (Starten und Stoppen des Fadenlieferrads) auftreten könnten. Im einfachsten Fall ist dieser Fadenspeicher durch einen dünnen, leichten und federnden Hebel gebildet, der eine Fadenschleife hält.

Bei Fadenrückholung kann ebenfalls mit vorgegebener Fadenlieferraddrehzahl gearbeitet werden. Es wird jedoch bevorzugt, die Fadenrückholung spannungsgesteuert zu bewirken, d.h. unter Kontrolle der Fadenspannung. Damit wird das Fadenliefergerät beim Pendeln der Strickmaschine ständig zwischen Positivbetrieb und spannungsgeregeltem Betrieb umgeschaltet (Positivlieferung für Normalbetrieb und Spannungsregelung für Rückholbetrieb).

Sowohl der Fadenleger als auch das Fadenlieferrad sind vorzugsweise mit Winkelgebern verbunden. Die Steuereinrichtung ist vorzugsweise mit einem Zähler oder einer anderen Überwachungseinrichtung versehen, die die von dem Fadenleger durchlaufenen Winkelschritte und vorzugsweise auch die von dem Fadenlieferrad insbesondere bei Rückholbetrieb durchlaufenden Winkelschritte zählt. Alternativ kann der von dem Fadenleger wie auch dem Fadenlieferrad durchlaufene Winkel auch auf andere Weise registriert werden. Die Steuereinrichtung überwacht auf diese Weise die Menge des in dem Fadenspeicher zwischengepufferten Fadens. Sie kann in Normalbetrieb mit ruhendem Fadenleger umschalten, wenn der gesamte vorwärts registrierte Weg rückwärts durchlaufen ist oder alternativ wenn der Fadenleger eine vorgegeben Fixposition erreicht hat. In Annäherung an diese Fixposition kann der Fadenleger von seiner normalen Geschwindigkeit allmählich auf seine Geschwindigkeit Null abgebremst werden, um ruckartige Fadenspannungsänderungen an der Einlaufseite des Fadenlieferrads zu vermeiden. Der auf das Fadenlieferrad laufende Faden wird auf diese Weise entlastet. Im Zusammenwirken mit dem Musterspeicher der Strickmaschine kann dafür gesorgt werden, dass dieses allmähliche Abbremsen nur stattfindet, wenn der Pendelbetrieb beendet wird um eine ansonsten auftretende allmähliche Füllung des Fadenspeichers zu vermeiden.

Die Ansteuerung des Fadenliefergerätes erfolgt vorzugsweise durch die Maschinensteuerung, insbesondere deren Musterspeicher. Dieser liefert die Daten über die zu liefernden Fadenmengen, die Fadenlieferraddrehzahlen entsprechen, sowie die Zeitpunkte für Lieferbeginn und Lieferende. Das Fadenliefergerät setzt diese Werte möglichst fehlerfrei um. Es ist auch möglich, das Fadenliefergerät selbstlernend zu betreiben. Dazu wird z.B. die Fadenspannung bei Probebetrieb spannungsgesteuert auf einem Sollwert gehalten. Dabei werden die Fadenlieferraddrehzahlen aller Fadenlieferräder aller aktiven Fadenliefergeräte überwacht und es wird ein geeigneter Mittelwert als Sollwert für den späteren Positivbetrieb bestimmt.

Außerdem ist es möglich, während des Positivbetriebs die sich einstellenden Fadenspannungen mittels eines Fadenspannungssensors zu überwachen und, falls diese von einem Sollwert abweicht, Elemente der Strickmaschine nachzustellen. Die Nachstellung kann auch auf Fälle beschränkt werden, in denen die Abweichung einen Schwellwert überschreitet. Nachzustellende Elemente der Strickmaschine können Strickschlösser oder der Warenabzug sein. Auch ist es möglich, von einer Nachstellung der Strickmaschine oder deren Elemente abzusehen und bei überschreiten oder unterschreiten gegebener Fadenspannungsgrenzwerte lediglich ein Alarmsignal oder ein Abschaltsignal zu erzeugen.

Der Fadenleger kann des weiteren dazu verwendet werden, die Dynamik des Fadenlieferrads wesentlich zu verbessern. Es zeigt sich nämlich, dass bei einer plötzlichen Fadenanforderung von Null auf hohe Liefergeschwindigkeit nicht nur die Antriebseinrichtung und das Fadenlieferrad selbst beschleunigt werden müssen, sondern auch der gesamte Faden von der Garnspule bis zu der Fadenverbrauchsstelle. Hierbei ist der Faden zu beschleunigen und außerdem ist Haftreibung zu überwinden. Der eingangsseitig auf das Fadenlieferrad laufende Faden bremst dabei das Fadenlieferrad. Die Beschleunigung desselben kann deutlich verbessert werden, wenn der Fadenleger kurz vor einer solchen Beschleunigungsphase eine kleinere Fadenreserve auf dem Fadenspeicher herstellt und wenn der Fadenleger mit dem Start des Fadenlieferrads ebenfalls beschleunigt wird, um das Fadenlieferrad zunächst mit Faden aus dem Fadenspeicher und erst bei Annäherung an seine Fixposition mit Faden von der Garnspule zu beliefern. Der Fadenspeicher dient hierbei dazu, das Fadenlieferrad während seiner Beschleunigungsphase kräftemäßig von der Garnspule zu entkoppeln.

Es ist auch möglich, das Fadenlieferrad in Erwartung eines sprunghaften Fadenbedarfsanstiegs oder Fadenbedarfsabfalls vorzeitig zu starten oder zu stoppen (Pattern in Advance). Damit lassen sich bis zu einem gewissen Grad die Trägheit des Fadenlieferrads und angeschlossener Komponenten ausgleichen und Fadenspannungsspitzen oder Fadenspannungsabfälle bei Lieferbeginn und -ende mindern.

Weitere Einzelheiten vorteilhafter Ausführungsformen oder Weiterbildungen sind Gegenstand der Zeichnung, der Beschreibung oder von Ansprüchen. In der Zeichnung ist ein Ausführungsbeispiel der Erfindung veranschaulicht. Es zeigen:
- Fig. 1: ein erfindungsgemäßes Fadenliefergerät in einer Vorderansicht,
- Fig. 2: das Fadenliefergerät nach Figur 1 in einer längs geschnittenen und teilweise schematisierten Darstellung;
- Fig. 3: das Fadenliefergerät nach Fig. 1 und 2 in einer schematisierten perspektivischen Darstellung,
- Fig. 4: das Fadenliefergerät nach Fig. 1 bis 3 in schematisierter Darstellung in Normalbetrieb,
- Fig. 5 bis 9: das Fadenliefergerät nach Fig. 4 in Rückholbetrieb in verschiedenen Positionen und
- Fig. 10: das Fadenliefergerät nach Fig. 4 in einer Startvorbereitungsphase vor Normalbetrieb.

In Figur 1 ist ein Fadenliefergerät veranschaulicht, das z.B. zur Lieferung von harten (wenig elastischen) oder auch elastischen Fäden an Flachstrickmaschinen oder Rundstrickmaschinen dient. Insbesondere ist das Fadenliefergerät 1 zur Fadenlieferung an Strickmaschinen geeignet, die zeitlich stark schwankenden Fadenbedarf haben und/oder zeitweilig Faden zurückgeben. Das Fadenliefergerät 1 weist einen z.B. auch aus Figur 2 ersichtlichen Träger 2 auf, an dem eine Antriebseinrichtung 3 für ein Fadenlieferrad 4 gehalten ist. Es ist als Sechseck dargestellt. In der Praxis kann es auch mehrflüglig sein und z.B. ein Sechseck bilden. Die Antriebseinrichtung 3 wird bspw. durch einen Elektromotor 5 gebildet, dessen Anker 6 mit einer Abtriebswelle 7 verbunden ist, die das Fadenlieferrad 4 trägt. Außerdem kann er bspw. an seinem anderen Ende mit einem Winkelgeber 8 verbunden sein, der zur Erfassung der aktuellen Drehposition des Ankers 6 dient. Der Winkelgeber 8 bzw. eine zugeordnete elektronische Schaltung 9 ist mit einer Steuereinrichtung 11 verbunden, die der Ansteuerung von Statorwicklungen 12 des Elektromotors 5 dient.

Das Fadenlieferrad 4 ist vorzugsweise, um besonders große Drehbeschleunigungen zu ermöglichen, besonders trägheitsarm aufgebaut. Dazu weist es eine Anzahl von untereinander gleich ausgebildeten in unterschiedliche Radialrichtungen orientierten Drahtbügeln 13, 14, 15 (sowie weitere ohne gesondertes Bezugszeichen) auf. Die Drahtbügel 13, 14, 15 sind an einer Nabe 16 gefasst, die auf der Abtriebswelle 7 sitzt. Sie sind jeweils etwa U-förmig ausgebildet, wobei sie einen mittleren, geraden Abschnitt 17 für den Fadenwickel und insbesondere an der der Antriebseinrichtung 3 zugewandten Seite einen radial nach außen gerichteten Vorsprung 18 aufweisen. Dieser markierte eine Einlaufseite 19 des Fadenlieferrads 4.

An der Einlaufseite 19 des Fadenlieferrads 4 ist ein Fadenleger 21 vorgesehen der zu einem Fadenspeicher 22 gehört. Zu dem Fadenspeicher 22 gehört außerdem eine hier vorzugsweise kegelstumpfförmige sich von dem Fadenlieferrad 4 weg verjüngende Fadenspeicherfläche 23, die zu der Antriebswelle 7 konzentrisch angeordnet ist. Sie ist in Axialrichtung der Antriebswelle 7 vorzugsweise wesentlich kürzer als die Abschnitte 17 der Drahtbügel 13, 14, 15.

Der Fadenleger 21 überbrückt den axialen Abstand zwischen der Fadenspeicherfläche 23 und der Einlaufseite 19 des Fadenlieferrads 4. Der Fadenleger 21 weist dazu ein z.B. aus Keramik bestehendes Röhrchen 24 auf, das eine Fadenöse bildet. Es ist von einem Umlaufhebel 25 getragen, der mittels zumindest eines entsprechenden Lagers 26 an dem Träger 2 um eine konzentrisch zu der Antriebswelle 7 orientierte Drehachse drehbar gelagert ist.

Dem Umlaufhebel 25 ist eine Fadenleger-Antriebseinrichtung 27 zugeordnet, zu der ein vorzugsweise positionsgeregelter Elektromotor 28 gehört. Seine Abtriebswelle 29 ist über eine Getriebeverbindung in Form zweier Zahnräder 31, 32 mit dem Umlaufhebel 25 verbunden. Der Elektromotor 28 wird von der Steuereinrichtung 11 gesteuert. Sie ist dazu mit Signalleitungen 33 und mit Steuerleitungen 34 zur Ansteuerung seiner Wicklungen mit dem Elektromotor 28 verbunden. Entsprechende Signalleitungen 35 und Ansteuerleitungen 36 sind auch für den Elektromotor 5 vorhanden.

Die Fadenleger-Antriebseinrichtung kann eine Verriegelungseinrichtung 37 zur Verriegelung des Umlaufhebels 25 in einer Fixposition zugeordnet sein. Die Verriegelungseinrichtung 37 kann durch einen Elektromagneten 38 betätigt sein, der von der Steuereinrichtung 11 angesteuert sein kann. Soll der Fadenleger 21 mehr als eine Umdrehung vollführen, wird die Verriegelungseinrichtung 37 in Freigabestellung überführt, d.h. entsperrt. Dazu ist z.B. ein Anschlagstift 38a vorgesehen, der von dem Elektromagneten 38 zwischen einer Sperrstellung und einer Anschlagstellung bewegbar ist.

An dem Träger 2 ist außerdem ein Fadenspannungssensor 39 gelagert, der dazu dient, die Spannung des ablaufenden Fadens 41 zu erfassen. Er weist einen Fadenauflagestift 42 auf, über den der Faden 41 im stumpfen Winkel läuft, er ist mit einer entsprechenden Kraftmesseinrichtung 43 verbunden, die einen Fadenspannungs-Messwert an die Steuereinrichtung 11 oder jede andere geeignete Einrichtung liefert. Der Fadenspannungssensor 39 kann wie aus Figur 1 ersichtlich in einem Teilgehäuse 44 untergebracht sein, an dessen Vorderseite ein Display 45 sowie mehrere Bedienelemente 46, 47 untergebracht sein können. Der von dem Teilgehäuse 44 und dem Fadenauflagestift 42 festgelegte Fadenlaufweg ist, wie insbesondere Figur 2 erkennen lässt, in einem stumpfen Winkel zu der Drehachse des Fadenlieferrads 4 orientiert.

Wie Figur 3 erkennen lässt, dient der Fadenleger 21 insbesondere dazu, Faden 41 auf die Fadenspeicherfläche 23 aufzuwickeln oder von dieser abzuwickeln. Der Faden 41 wird dabei bevor er die Fadenspeicherfläche 23 erreicht durch eine Fadeneinlauföse 48 geführt. Erfindungsgemäß wird er dabei zuvor durch eine Fadenbremse 49 laufen, die lediglich in Figur 4 schematisch veranschaulicht ist. Die Fadenbremse 49 ist vorzugsweise eine nicht gesteuerte Fadenbremse, die eine konstante Fadenzugkraft einstellt. Bedarfsweise können ihre Bremselemente jedoch auch mit einer gesteuerten Klemmkraft beaufschlagt sein. Dazu sind die Bremselemente z.B. mit einer elektrischen Stelleinrichtung (z.B. einem Elektromotor oder einem Elektromagneten, einer Piezostelleinrichtung oder dergleichen) verbunden, die von der Steuereinrichtung 11 gesteuert ist. Vorzugsweise steuert diese die Fadenbremse 49 so an, dass die Bremskraft erhöht wird, wenn der Fadenleger 21 den Fadenspeicher 22 füllt oder leert, während die Bremskraft vermindert wird, wenn der Fadenspeicher 22 leer ist und das Fadenlieferrad Faden positiv an die Strickmaschine liefernd von der Garnspule nachzieht.

Vor der Fadenbremse 49 ist vorzugsweise ein nicht weiter veranschaulichter Einlaufabsteller vorgesehen. Dieser arbeitet vorzugsweise optisch. Es kann aber auch ein einfacher mechanischer Absteller in Form eines mechanischen Fühlhebels vorgesehen werden. Die Fadenüberwachung vor dem Fadenlieferrad 4 wird der Fadenüberwachung hinter dem Fadenlieferrad 4 vorgezogen. Der Fadenspannungssensor 39 eignet sich zur Fadenüberwachung weniger, weil auch bei ordentlichem Betrieb gelegentlich Fadenspannungswerte von Null auftreten können. Außerdem soll auf jeden Fall verhindert werden, dass das Ende eines gebrochenen Fadens in die Maschine läuft.

Es ist des weiteren möglich, den Fadenleger 21 als Absteller, d.h. zur Überwachung des Fadens heranzuziehen. Dazu wird die von dem Faden auf den Fadenleger ausgeübte Kraft überwacht. Fällt diese bei laufendem Fadenlieferrad auf einen zu geringen Wert oder Null ab, wird dies als Fadenbruch gewertet. Praktisch lässt sich dies z.B. realisieren, indem der Fadenleger 21 von dem Faden einige mm von dem Anschlag (Stift 38a) weg gehalten, dabei jedoch elastisch auf diesen zu gespannt gehalten wird. Schlägt der Fadenleger an dem Stift 38a an, wird dies durch einen geeigneten Sensor erfasst und als Fadenbruch gewertet.

Das Fadenliefergerät nach Figur 1 bis 3 arbeitet gemäß nachfolgender Funktionsbeschreibung:
Das Fadenliefergerät unterscheidet mehrere Betriebsarten. In Figur 4 ist Normalbetrieb dargestellt. Dabei wurde zur Verdeutlichung der Verhältnisse eine weitgehende abstrahierte Darstellung gewählt. Die Fadenspeicherfläche 23 ist zur Unterscheidung von Fläche mit Faden und Fläche ohne Faden zunächst nur gestrichelt dargestellt. Von dem Fadenlieferrad 4 ist in allen Figuren 4 bis 11 lediglich ein einziger Drahtbügel 14 zur besseren Verfolgbarkeit der Drehung des Fadenlieferrads 4 mit einem Bezugszeichen versehen. Außerdem ist er durch ein schwarzes Ende gekennzeichnet. Des Weiteren ist in den Figuren 4 bis 11 von dem Fadenleger 21 lediglich das Röhrchen 24 veranschaulicht.

In Normalbetriebsart ruht der Fadenleger 21. Er steht dabei in Fluchtung mit der Fadeneinlauföse 48. Das Fadenlieferrad 4 dreht in Richtung des Pfeils 50 z.B. gegen die Uhrzeigerrichtung. Der Faden 41 läuft dabei in einer durch den Pfeil 52 bezeichneten Fadenlieferrichtung tangential von dem Fadenlieferrad 4 ab und über den Fadenspannungssensor 39 zu einer Fadenverbrauchsstelle. Der Faden umschlingt, wie besonders Figur 3 erkennen lässt, das Fadenlieferrad 4 mehrmals und wird somit im Wesentlichen schlupffrei gefördert. Es können jedoch auch Schlupf verursachende Mittel, wie bspw. Fadenabhebestifte oder dergleichen, vorgesehen sein. Schlupf kann auch durch eine Rutschkupplung zwischen der Antriebswelle 7 und dem Fadenlieferrad oder durch eine Reduzierung der Umschlingung des Fadenlieferrads 4 durch den Faden 41 ermöglicht werden. Z.B. Kann Schlupf erzeugt werden, indem lediglich sehr wenige Fadenwindungen um das Fadenlieferrad 4 gelegt werden. Es ist auch möglich, den Faden in weniger als einer ganzen Umschlingung mit dem Fadenlieferrad 4 in Berührung (z.B. einer Dreiviertelumschlingung) zu bringen. Die Steuereinrichtung 11 bestimmt die Drehzahl des Fadenlieferrads 4 und somit die Fadenliefergeschwindigkeit und Fadenliefermenge. Diese Betriebsart heißt Positivbetriebsart (mit tangentialem Fadenablauf).

Kommt der Fadenbedarf der angeschlossenen Strickmaschine zum Erliegen stoppt das Fadenlieferrad 4. Es wird nun kein Faden mehr geliefert. Aus einem Stopp heraus kann jederzeit wieder der Normalbetrieb gemäß Figur 4 aufgenommen werden.

Beginnt die Strickmaschine oder sonstige Maschine jedoch Faden 41 freizugeben, d.h. zurück zu speisen, nimmt das Fadenliefergerät 1 seinen Rückholbetrieb ein. Das Fadenliefergerät stellt an dem Fadenauflagestift 42 sofort eine Verminderung der Fadenspannung fest und versucht die Fadenspannung nun wieder herzustellen, indem die Antriebseinrichtung 3 reversiert wird. Sie vollführt nun eine Rückwärtsdrehung in Uhrzeigerrichtung gemäß Pfeil 53 in Figur 5. Sie nimmt den Faden 41 somit in Rückgaberichtung gemäß Pfeil 54 mit dem Fadenlieferrad 4 wieder auf. Der Faden 41 läuft tangential auf das Fadenlieferrad 4. In Figur 5 hat sich das Fadenlieferrad 4 bereits etwa um 30° rückwärts gedreht. Dies ist durch Vergleich der Positionen des Drahtbügels 14 in den Figuren 4 und 5 ersichtlich. Um die Fadenspannung vor dem Fadenlieferrad 4 aufrecht zu erhalten, hat die Steuereinrichtung 11 dazu den Fadenleger 21 angesteuert, so dass das Röhrchen 24, wie Figur 5 zeigt, um etwa 15° in Uhrzeigerrichtung (Pfeil 51) verstellt worden ist. Damit entspricht die zwischen der Einlauföse 48 und dem Drahtbügel 14 vorhandene Fadenlänge in Figur 5 nun exakt der Summe aus der in Figur 4 vorhandenen Fadenlänge zwischen der Einlauföse 48 und dem Drahtbügel 14 zuzüglich der rückgespeisten Fadenlänge. Die Verstellung des Fadenlegers 21 erfolgt vorzugsweise nicht spannungsgesteuert sondern "positiv", d.h. gemäß einem errechneten Verstellweg, der aus der erfassten Rückwärtsdrehung des Fadenlieferrads bestimmt wird. Zur Erfassung der Fadenspannung an dem Fadenleger 21 sind keine Mittel vorgesehen. Bedarfsweise ist jedoch auch eine spannungsgesteuerte Betätigung des Fadenlegers 21 möglich.

Bei weiterer Rückspeisung des Fadens 41 treten die Zustände nach Figur 6 bis 9 auf. Wie Figur 6 veranschaulicht legt das Röhrchen 24 des Fadenlegers 21 den Faden 41 dabei auf der Fadenspeicherfläche 23 ab. Bei Rückholbetrieb läuft der Fadenleger 21 dabei deutlich langsamer als das Fadenlieferrad 4. In Figur 6 hat der Fadenleger 21 etwa eine Vierteldrehung vollführt, während der Drahtbügel 14 und somit das Fadenlieferrad 4 mehr als eine halbe Umdrehung vollführt haben.

Fortgesetzte Rücklieferung führt dazu, dass der Fadenleger 21, wie Figur 7 zeigt, unter weiterer Drehung des Fadenlieferrads 4 allmählich um die Fadenspeicherfläche 23 herumläuft und diese zunächst mit einer Windung (Figur 8) und bedarfsweise auch mit weiteren Windungen (Figur 9) bewickelt. Aufgrund der Konizität der Fadenspeicherfläche 23 legen sich dabei die Windungen des Fadens im Fadenspeicher 22 nebeneinander und vorzugsweise nicht übereinander. Das Drehzahlverhältnis zwischen dem Fadenleger 21 und dem Fadenlieferrad 4 bzw. die jeweils durchlaufenen Winkel berechnen sich dabei zu: $\frac{α}{β} = \frac{{r}_{1}}{{r}_{2}}$
wobei α der von dem Fadenleger durchlaufene Winkel,
β der von dem Fadenrad durchlaufene Winkel,
r₁ der Durchmesser des Fadenspeichers und
r₂ der Durchmesser des Fadenlieferrads ist.

Somit wird kein Faden durch die Fadeneinlauföse 48 nachgezogen. Zusätzlich kann die Fadenbremse 49 festgebremst sein, um Nachziehen des Fadens zu verhindern.

Hört die Strickmaschine auf, Faden rück zu liefern, wird der Rückholbetrieb beendet. Dies kann bspw. in der in Figur 9 veranschaulichten Position des Fadenlegers 21 und des Fadenlieferrads 4 geschehen. Beginnt die Strickmaschine nun Faden abzunehmen, wechselt das Fadenliefergerät in eine modifizierte Normalbetriebsart, in der nunmehr nicht mehr spannungsgesteuert Faden rückgenommen, sondern wieder mengenkontrolliert, d.h. unter Drehzahlvorgabe für das Fadenlieferrad 4 Faden an die Strickmaschine geliefert wird. Dabei kehren sich die Pfeilrichtungen in den Figuren 9 bis 5 um. Es laufen nun der Fadenleger 21 und das Fadenlieferrad 4 gegen die Uhrzeigerrichtung mit dem oben angegebenen Winkel- bzw. Drehzahlverhältnis, wodurch der Fadenleger 21 den Faden von der Fadenspeicherfläche 23 abnimmt und dem Fadenlieferrad 4 an seiner Einlaufseite 19 zuleitet. Wiederum wird kein Faden durch die Fadeneinlauföse 48 nachgezogen. Diese modifizierte Betriebsart hält an bis der Fadenspeicher 22 leer ist, d.h. bis das Röhrchen 24 die in Figur 4 veranschaulichte Position in Nachbarschaft zu der Fadeneinlauföse 48 eingenommen hat.

Ist dieser Punkt erreicht, stoppt der Fadenleger 21, wobei das Fadenlieferrad 4 unverändert weiter dreht. Erst nunmehr ist echter Normalbetrieb erreicht. Während im modifizierten Normalbetrieb lediglich der auf die Fadenspeicherfläche 23 aufgewickelte Faden wieder aufgenommen und dem Fadenlieferrad und somit der Strickmaschine zugeführt worden ist, wird nunmehr Faden gegen die Wirkung der Fadenbremse 49 nachgezogen. Der Rückholbetrieb und der modifizierte Normalbetrieb können einander beliebig oft abwechseln. Weder beim Rückholbetrieb noch beim modifizierten Normalbetrieb wird Faden von der Garnspule durch die Fadenbremse 49 nachgezogen.

Während bei der vorstehenden Beschreibung davon ausgegangen worden ist, dass die Fadenleger-Antriebseinrichtung 27 präzise lagekontrolliert arbeitet, sei darauf hingewiesen, dass dies nicht zwangsläufig so gestaltet sein muss. Es ist auch möglich, einen nicht lagekontrollierten Elektromotor 28 zu verwenden und dabei lediglich die Position eines der beiden Zahnräder 31, 32 zu überwachen. Im einfachsten Falle kann es genügen, an dem Zahnrad 32 oder auch dem Zahnrad 31 lediglich ein oder mehrere Marken, beispielsweise in Form von optischen Marken (Bohrungen) oder auch Magneten vorzusehen, die dann durch optische Sensoren bzw. magnetische Sensoren (Hallsensoren) erfasst werden. Wenn das Fadenlieferrad 4 rückwärts dreht, wird die Fadenlieferradposition bzw. -drehung erfasst und der Motor 28 zur Bewegung des Fadenlegers 21 wird angesteuert. Der Motor 28 kann dabei mit einem kontrollierten Strom versorgt werden, um ein vorgegebenes Drehmoment zu erzeugen. Dieses sollte geringer sein als das zum Nachziehen von Faden durch die Fadenbremse 49 erforderliche Drehmoment. Auf diese Weise nimmt der Fadenspeicher 22 lediglich den von dem Fadenlieferrad 4 abgegebenen Faden auf. Dreht das Fadenlieferrad 4 seine Drehrichtung um, um den Fadenspeicher 22 wieder zu leeren, arbeitet es gegen die geringe Spannung des Fadenlegers 21. Diese kann in diesem Fall auch vermindert werden, indem der Strom des Motors 28 reduziert wird. Erreicht der Fadenleger 21 seine beispielsweise durch den Hallsensor und den Magneten an dem Zahnrad 31 (oder auch 32) markierte Position (Fixposition) wird der Fadenleger 21 festgebremst, d.h. in Fixposition arretiert und das Fadenlieferrad 4 holt unter Überwindung der Fadenbremse 49 frischen Faden von der Garnspule nach.

Abweichend von der vorstehenden Beschreibung sei darauf hingewiesen, dass der modifizierte Normalbetrieb mit Aufzehr der Speicherreserve wie auch der Normalbetrieb mit Fadenholung von der vorgelagerten Spule spannungsgesteuert unter Kontrolle des Fadenspannungssensors 39 ablaufen können.

Eine abgewandelte Ausführungsform des Fadenliefergeräts 1 veranschaulicht schematisch Figur 10. Die Abwandlung besteht in der Ausbildung der Fadenspeicherfläche 23, die hier in Einzelflächen 55, 56 aufgeteilt ist. Diese werden durch einzelne Stifte 57, 58 gebildet, die als Kranz in Nachbarschaft des Fadenlieferrads 4 angeordnet sind. Ansonsten gilt die vorige Beschreibung.

Das Fadenliefergerät 1 ermöglicht ein besonders schnelles Starten und Stoppen von Fadenlieferungen. Dazu kann es eine Dynamikbetriebsart einnehmen, die nachfolgend anhand von Figur 11 veranschaulicht wird. Die Dynamikbetriebsart geht davon aus, dass vor Lieferbeginn in dem Fadenspeicher 22 eine kleinere Fadenreserve aufgebaut ist, bspw. wie Figur 11 veranschaulicht. Die Fadenreserve kann auch geringer sein. Sie kann aufgebaut worden sein, indem der Fadenleger 21 bei stehendem Fadenlieferrad 4 in die veranschaulichte Position, d.h. bspw. um einige Grad in Uhrzeigerrichtung gedreht worden ist. Dabei wird Faden 41 durch die Fadeneinlauföse 48 und über die Fadenspeicherfläche 23 geschleppt. Dies kann präventiv immer dann geschehen, wenn das Fadenlieferrad 4 aus dem Normalbetrieb heraus stoppt. Es kann auch gesteuert vom Musterspeicher der Strickmaschine lediglich dann geschehen, wenn ein hochdynamischer Start, d.h. ein sprunghaftes Ansteigen des Fadenbedarfs erwartet wird.

In Figur 11 ist das Fadenliefergerät in für den hochdynamischen Start vorbereiteten Zustand veranschaulicht. Kommt nun das Startsignal für das Fadenliefergerät 1 von der Strickmaschine, werden der Fadenleger 21 und das Fadenlieferrad 4 gleichzeitig gegen die Uhrzeigerrichtung (Pfeile 50, 51a) beschleunigt. Durch die Beschleunigung des Fadenauslegers wird das Fadenlieferrad 4 zunächst zeitweilig, d.h. für seine Hochlaufphase, von der Last des ansonsten von ihm geschleppten bis zur Garnspule reichenden Fadens befreit. Für die Hochlaufphase hat das Fadenlieferrad 4 somit lediglich seine eigene sowie die Trägheit des von ihm getragenen Fadenwickels zu überwinden. Erreicht es bspw. nach einer halben oder drei Viertel Umdrehung seine Solldrehzahl, kommt der Fadenausleger 21 an seiner Fixposition unterhalb der Fadeneinlauföse 48 an und stoppt dort allmählich, d.h. sanft, bis zum Stillstand ab. Diese Betriebsart vermeidet Fadenspannungsspitzen zwischen dem Fadenlieferrad 4 und der Strickmaschine bei plötzlichem Fadenbedarf.

Ein Fadenliefergerät 1 weist ein Fadenlieferrad 4 mit einer Antriebseinrichtung 3 sowie einen Fadenspeicher 22 mit einem Fadenleger 21 auf, der seine eigene Fadenleger-Antriebseinrichtung 27 aufweist. Eine Steuereinrichtung 11 steuert beide Antriebseinrichtungen 3, 27 so, dass einerseits refiner Positivbetrieb des Fadenlieferrads 4 und andererseits eine Fadenrücknahme beim Pendeln der Strickmaschine ermöglicht ist. Außerdem lässt sich mit dieser Konfiguration die Dynamik eines Fadenliefergeräts 1 verbessern.

### Bezugszeichenliste:

- 1: Fadenliefergerät
- 2: Träger
- 3: Antriebseinrichtung
- 4: Fadenlieferrad
- 5: Elektromotor
- 6: Anker
- 7: Abtriebswelle
- 8: Winkelgeber
- 9: Schaltung
- 11: Steuereinrichtung
- 12: Statorwicklung
- 13, 14, 15: Drahtbügel
- 16: Nabe
- 17: Abschnitt
- 18: Vorsprung
- 19: Einlaufseite
- 21: Fadenleger
- 22: Fadenspeicher
- 23: Fadenspeicherfläche
- 24: Röhrchen
- 25: Umlaufhebel
- 26: Lager
- 27: Fadenleger-Antriebseinrichtung
- 28: Elektromotor
- 29: Abtriebswelle
- 31, 32: Zahnräder
- 33, 35: Signalleitungen
- 34, 36: Steuerleitungen
- 37: Verriegelungseinrichtung
- 38: Elektromagnet
- 38a: Anschlagstift
- 39: Fadenspannungssensor
- 41: Faden
- 42: Fadenauflagestift
- 43: Kraftmesseinrichtung
- 44: Teilgehäuse
- 45: Display
- 46, 47: Bedienelemente
- 48: Fadeneinlaufose
- 49: Fadenbremse
- 55, 56: Einzelflächen
- 57, 58: Stifte
- 52: Fadenlieferrichtung (Pfeil)
- 54: Rückgaberichtung (Pfeil)
- 51a, 50: Vorwärtsdrehung (Pfeil)
- 51, 53: Rückwärtsdrehung (Pfeil)

## Patentansprüche

1. Fadenliefergerät (1), insbesondere für fadenrückgebende Strickmaschinen,
mit einem Fadenlieferrad (4), das eine Einlaufseite (19) und einen Speicherabschnitt (17) zur Aufnahme eines Fadenwickels aufweist,
mit einer Antriebseinrichtung (3), die mit dem Fadenlieferrad (4) verbunden und in zwei entgegengesetzten Drehrichtungen betreibbar ist, um in Normalbetrieb mit Vorwärtsdrehung (50) Faden (41) in Fadenlieferrichtung (52) zu einer Fadenverbrauchsstelle zu liefern und um in Rückholbetrieb mit Rückwärtsdrehung (53) von der Fadenverbrauchsstelle in Rückgaberichtung (54) zurückgegebenen Faden (41) wieder auf das Fadenlieferrad (4) aufzuwickeln,
mit einem Fadenspeicher (22), der bezüglich der Fadenlieferrichtung (52) vor dem Fadenlieferrad (4) angeordnet ist, um bei Rückwärtsdrehung (53) von dem Fadenlieferrad (4) an seiner Fadeneinlaufseite (19) zurückgegebenen Faden (41) zwischenzuspeichern,
**dadurch gekennzeichnet, dass** der Fadenspeicher (22) zwischen einer Fadenbremse (49) und dem Fadenlieferrad (4) angeordnet ist.

2. Fadenliefergerät nach Anspruch 1, **dadurch gekennzeichnet, dass** die Fadenbremse (49) eine gesteuerte Fadenbremse ist, deren Bremskraft durch ein elektrisches Steuersignal zumindest zwischen zwei Werten umschaltbar ist.

3. Fadenliefergerät nach Anspruch 1, **dadurch gekennzeichnet, dass** der Fadenspeicher (22) eine zu dem Fadenlieferrad (4) konzentrische Fadenspeicherfläche (23) aufweist.

4. Fadenliefergerät nach Anspruch 3, **dadurch gekennzeichnet, dass** die Fadenspeicherfläche (23) zusammenhängend ausgebildet ist.

5. Fadenliefergerät nach Anspruch 3, **dadurch gekennzeichnet, dass** die Fadenspeicherfläche (23) in Einzelflächen (55, 56) unterteilt ist.

6. Fadenliefergerät nach Anspruch 1, **dadurch gekennzeichnet, dass** dem Fadenspeicher (22) ein Fadenleger (21) zugeordnet ist.

7. Fadenliefergerät nach Anspruch 6, **dadurch gekennzeichnet, dass** der Fadenleger (21) eine Fadenführungsöse (24) aufweist, die auf einer zu dem Fadenlieferrad (4) konzentrischen Kreisbahn geführt ist.

8. Fadenliefergerät nach Anspruch 6, **dadurch gekennzeichnet, dass** dem Fadenleger (21) eine Fadenleger-Antriebseinrichtung (27) zugeordnet ist.

9. Fadenliefergerät nach Anspruch 8, **dadurch gekennzeichnet, dass** die Antriebseinrichtung (3) und die Fadenleger-Antriebseinrichtung (27) von einer Steuereinrichtung (11) gesteuert sind, die folgendes Steuerschema verwirklich:
a) bei Normalbetrieb ohne vorherigen Rückholbetrieb lässt sie den Fadenleger (21) in einer Fixposition verharren und die Antriebseinrichtung (3) mit Vorwärtsdrehung (50) laufen,
b) bei Rückholbetrieb lässt sie die Antriebseinrichtung (3) mit Rückwärtsdrehung (53) und den Fadenleger (23) in gleicher Rückwärtsdrehrichtung mit verminderter Geschwindigkeit laufen,
c) bei Normalbetrieb mit vorherigem Rückholbetrieb lässt sie die Antriebseinrichtung (3) mit Vorwärtsdrehung (50) und die Fadenleger-Antriebseinrichtung (27) ebenfalls mit Vorwärtsdrehung jedoch mit verminderter Drehzahl laufen, bis sie den unter a) zurückgelegten Weg durchlaufen und/oder ihre Fixposition erreicht hat.

10. Fadenliefergerät nach Anspruch 9, **dadurch gekennzeichnet, dass** der Fadenleger (21) und das Fadenlieferrad (4) sowohl bei Vorwärtsdrehung als auch bei Rückwärtsdrehung jeweils in einem festgelegten Drehzahlverhältnis laufen.

11. Fadenliefergerät nach Anspruch 10, **dadurch gekennzeichnet, dass** das Drehzahlverhältnis so festgelegt ist, dass die bei Rückholbetrieb von dem Fadenlieferrad an seiner Fadeneinlaufseite (19) an den Fadenspeicher (22) abgegebene Fadenlänge gleich der in dem Fadenspeicher (22) abgelegten Fadenlänge ist.

12. Fadenliefergerät nach Anspruch 1, **dadurch gekennzeichnet, dass** die Antriebseinrichtung (3) ein Elektromotor (5) ist.

13. Fadenliefergerät nach Anspruch 12, **dadurch gekennzeichnet, dass** die Antriebseinrichtung (3) einen positionsgeregelten Elektromotor (5) aufweist.

14. Fadenliefergerät nach Anspruch 8, **dadurch gekennzeichnet, dass** die Fadenleger-Antriebseinrichtung (27) ein Elektromotor (28) ist.

15. Fadenliefergerät nach Anspruch 14, **dadurch gekennzeichnet, dass** der Elektromotor (28) ein positionsgeregelter Elektromotor ist.

16. Fadenliefergerät nach Anspruch 1, **dadurch gekennzeichnet, dass** zwischen dem Fadenlieferrad (4) und der Fadenverbrauchsstelle ein Fadenspannungssensor (39) angeordnet ist.

17. Fadenliefergerät nach Anspruch 1, **dadurch gekennzeichnet, dass** die Antriebseinrichtung (3) in einer Positivlieferbetriebsart wenigstens bei Normalbetrieb mit vorgegebener Drehzahl betrieben wird.

18. Fadenliefergerät nach Anspruch 17, **dadurch gekennzeichnet, dass** die vorgegebene Drehzahl proportional zu einer Strickmaschinendrehzahl vorgegeben ist.

19. Fadenliefergerät nach Anspruch 1, **gekennzeichnet durch**,
einen Fadenspannungssensor (39), der zwischen dem Fadenlieferrad (4) und der Fadenverbrauchsstelle angeordnet ist, und
eine Steuereinrichtung (11), die die Antriebseinrichtung in Normalbetrieb in Positivbetrieb und in Rückholbetrieb in Fadenspannungs-Regelungsbetrieb betreibt.

20. Fadenliefergerät nach Anspruch 19, **dadurch gekennzeichnet, dass** die Drehzahl der Antriebseinrichtung (3) in Positivbetrieb zumindest innerhalb vorgegebener Grenzen der Fadenspannung mit einer vorgegebenen Drehzahl übereinstimmt.

21. Fadenliefergerät nach Anspruch 19, **dadurch gekennzeichnet, dass** die Drehzahl der Antriebseinrichtung (3) in Rückholbetrieb von der Steuereinrichtung (11) anhand der Fadenspannung so festgelegt wird, dass die Fadenspannung während des Rückholbetriebs möglichst konstant bleibt.

22. Fadenliefergerät nach Anspruch 1 oder 19, **dadurch gekennzeichnet, dass** zwischen dem Fadenlieferrad (4) und der Fadenverbrauchsstelle ein dynamischer Fadenspeicher vorgesehen ist.

23. Fadenliefergerät nach Anspruch 1 oder 19, **dadurch gekennzeichnet, dass** der Fadenspeicher (22), sein Antrieb (28), das Fadenlieferrad (4) und sein Antrieb (5) von einem gemeinsamen Träger getragen sind.

24. Fadenliefergerät nach Anspruch 23, **dadurch gekennzeichnet, dass** der Antrieb (28) des Fadenspeichers (22) und der Antrieb (5) des Fadenlieferrades (4) in einem gemeinsamen Gehäuse untergebracht sind.

25. Fadenliefergerät nach Anspruch 24, **dadurch gekennzeichnet, dass** in dem Gehäuse eine Steuereinrichtung (11) für die Antriebe (5, 28) untergebracht sind.

26. Fadenliefergerät nach Anspruch 1 oder 19, **dadurch gekennzeichnet, dass** der Fadenspeicher (22) einen Umlaufhebel (25) aufweist, der an seinem freien äußeren Ende ein Fadenführungsmittel (24) trägt und dessen Schwenk- oder Drehachse koaxial zu der Drehachse des Fadenlieferrads (4) angeordnet ist.

27. Fadenliefergerät nach Anspruch 1 oder 19, **dadurch gekennzeichnet, dass** zwischen der Antriebseinrichtung (3) und dem Faden (41) eine schlupffördernde Einrichtung vorgesehen ist.

28. Verfahren zum Betrieb eines Fadenliefergerätes (1)
mit einem Fadenlieferrad (4), das eine Fadeneinlaufseite (19) und einen Speicherabschnitt (17) zur Aufnahme eines Fadenwickels aufweist,
mit einer Antriebseinrichtung (3), die mit dem Fadenlieferrad (4) verbunden und in zwei entgegengesetzten Drehrichtungen betreibbar ist, um in Normalbetrieb mit Vorwärtsdrehung (50) Faden (41) in Fadenlieferrichtung (52) zu einer Fadenverbrauchsstelle zu liefern und um in Rückholbetrieb mit Rückwärtsdrehung (53) von der Fadenverbrauchsstelle in Rückgaberichtung (54) zurückgegebenen Faden wieder auf das Fadenlieferrad (4) aufzuwickeln,
mit einem Fadenspeicher (22), der bezüglich der Fadenlieferrichtung (52) vor dem Fadenlieferrad (4) angeordnet ist, um bei Rückwärtsdrehung (53) von dem Fadenlieferrad (4) an seiner Fadeneinlaufseite (19) zurückgegebenen Faden (41) zwischenzuspeichern,
mit einem Fadenspannungssensor (39), der zwischen dem Fadenlieferrad (4) und der Fadenverbrauchsstelle angeordnet ist, **dadurch gekennzeichnet, dass** der Fadenspeicher (22) zwischen einer Fadenbremse (49) und dem Fadenlieferrad (4) angeordnet ist, und die Antriebseinrichtung (3) in Normalbetrieb in Positivbetrieb und in Rückholbetrieb in Fadenspannungs-Regelungsbetrieb betrieben wird.

## Claims

1. Yarn delivering device (1), particularly for knitting machines having a yarn return operating mode, comprising a yarn delivery wheel (4) which has an intake side (19) and a storage section (17) for receiving a yarn winding,
a drive device (3) which is connected to the yarn delivery wheel (4) and can be operated in two opposite directions of rotation for delivering yarn (41) in the yarn delivery direction (52) to a yarn using station during normal operation with forward rotation (50), and for rewinding the yarn (41), returned from the yarn using station in the yarn return direction (54) back onto the yarn delivery wheel (4) in a return delivery operation with reverse rotation (53),
a yarn storage unit (22) which is arranged upstream of the yarn delivery wheel (4) as viewed in the yarn delivery direction (52) for the temporary storage of yarn (41) returned by the yarn delivery wheel (4) at its yarn intake side (19) during reverse rotation (53),
**characterised in that** the yarn storage unit (22) is arranged between a yarn brake (49) and the yarn delivery wheel (4).

2. Yarn delivering device according to claim 1, **characterised in that** the yarn brake (49) is a controlled yarn brake, the braking force of which can be switched by an electric control signal between at least two values.

3. Yarn delivering device according to claim 1, **characterised in that** the yarn storage unit (22) has a yarn storage surface (23) concentric to the yarn delivery wheel (4).

4. Yarn delivering device according to claim 3, **characterised in that** the yarn storage surface (23) has a cohesive structure.

5. Yarn delivering device according to claim 3, **characterised in that** the yarn storage surface (23) is divided into individual surfaces (55, 56).

6. Yarn delivering device according to claim 1, **characterised in that** a yarn laying device (21) is associated with the yarn storage unit (22).

7. Yarn delivering device according to claim 6, **characterised in that** the yarn laying device (21) has a yarn guiding eyelet (24) which is guided on a circular path concentric to the yarn delivery wheel (4).

8. Yarn delivering device according to claim 6, **characterised in that** a yarn laying device drive (27) is associated with the yarn laying device (21).

9. Yarn delivering device according to claim 8, **characterised in that** the drive (3) and the yarn laying device drive (27) are controlled by a control device (11) which operates according the following control scheme:
a) during normal operation without previous yarn return operation the control device causes the yarn laying device (21) to remain in a fixed position and causes the drive (3) to rotate with a forwards rotation (50),
b) during the yarn return operation the control device causes the drive (3) to rotate in the reverse direction (53) and causes the yarn laying device (21) to rotate in the same reverse rotational direction at a reduced speed,
c) during normal operation with previous yarn return operation, the control device causes the drive (3) to rotate in the forward direction (50) and causes the yarn laying drive (27) to also rotate in the forward direction, but at a reduced speed, until it travels the path covered under a) and/or until it reaches its fixed position.

10. Yarn delivering device according to claim 9, **characterised in that** the yarn laying device (21) and the yarn delivery wheel (4) run at speeds which are in a fixed ratio to one another during rotation both in the forward and in the reverse direction.

11. Yarn delivering device according to claim 10, **characterised in that** the speed ratio is set in such a manner that the yarn length delivered by the yarn delivery wheel at its yarn intake side (19) to the yarn storing device (22) during yarn return operation equals the yarn length deposited in the yarn storage unit (22).

12. Yarn delivering device according to claim 1, **characterised in that** the drive (3) is an electric motor (5).

13. Yarn delivering device according to claim 12, **characterised in that** the drive (3) is a position-regulated electric motor (5).

14. Yarn delivering device according to claim 8, **characterised in that** the yarn laying device drive (27) is an electric motor (28).

15. Yarn delivering device according to claim 14, **characterised in that** the electric motor (28) is a position-regulated electric motor.

16. Yarn delivering device according to claim 1, **characterised in that** a yarn tension sensor (39) is arranged between the yarn delivery wheel (4) and the yarn using station.

17. Yarn delivering device according to claim 1, **characterised in that** the drive (3) is driven at a predetermined speed in the positive delivering operational mode at least during normal operation.

18. Yarn delivering device according to claim 17, **characterised in that** the predetermined speed is set to be proportional to a speed of the knitting machine.

19. Yarn delivering device according to claim 1, **characterised by**
a yarn tension sensor (39) which is arranged between the yarn delivery wheel (4) and the yarn using station, and
a control device (11) which operates the drive during normal operation in positive mode and in return operation in yarn tension regulating mode

20. Yarn delivering device according to claim 19, **characterised in that** the speed of the drive (3) in positive mode coincides with a predefined speed at least within the predefined limits of yarn tension.

21. Yarn delivering device according to claim 19, **characterised in that** the speed of the drive (3) in return operation is determined by the control device (1) with reference to the yarn tension so that the yarn tension remains as constant as possible during the return operation.

22. Yarn delivering device according to claim 1 or 19, **characterised in that** a dynamic yarn storage unit is provided between the yarn delivery wheel (4) and the yarn using station.

23. Yarn delivering device according to claim 1 or 19, **characterised in that** the yarn storage unit (22), its drive (28), the yarn delivery wheel (4) and its drive (5) are supported by a common support.

24. Yarn delivering device according to claim 23, **characterised in that** the drive (28) of the yarn storage unit (22) and the drive (5) of the yarn delivery wheel (4) are accommodated in a common housing.

25. Yarn delivering device according to claim 24, **characterised in that** in the housing a control device (11) for the drives (5, 28) is accommodated.

26. Yarn delivering device according to claim 1 or 19, **characterised in that** the yarn storage unit (22) comprises a rotary lever (25) which at its free outer end supports a yarn guiding means (24) and its pivot or rotary axis is arranged to be coaxial to the axis of rotation of the yarn delivery wheel (4).

27. Yarn delivering device according to claim 1 or 19, **characterised in that** a slip facilitating device is provided between the drive (3) and the yarn (41).

28. Method for operating a yarn delivering device (1) comprising a yarn delivery wheel (4) which comprises a yarn inlet side (19) and a storage section (17) for receiving a yarn winding, a drive (3) which is connected to the yarn delivery wheel (4) and can be operated in two opposite directions of rotation in order to deliver yarn (41) during normal operation with forwards rotation (50) in yarn delivery direction (52) to a yarn using station and in order in return operation to wind yarn back onto the yarn delivery wheel (4) returned with backwards rotation (53) from the yarn using station in return direction (54),
a yarn storage unit (22) which is arranged in front of the yarn delivery wheel (4) relative to the yarn delivering direction (52) in order during the backwards rotation (53) to temporarily storage yarn returned from the yarn delivery wheel (4) on its yarn inlet side (19),
a yarn tension sensor (39) which is arranged between the yarn delivery wheel (4) and the yarn using station,
**characterised in that** the yarn storage unit (22) is arranged between a yarn brake (49) and the yarn delivery wheel (4) and the drive (3) is operated during normal operation in positive mode and in return operation in yarn tension control mode.

## Revendications

1. Dispositif de fourniture de fil (1), en particulier pour les machines à tricoter à renvoi de fil,
avec une roue de fourniture de fil (4) qui présente un côté entrée (19) et une section de stockage (17) pour la réception d'un enroulement de fil,
avec un dispositif d'entraînement (3) relié à la roue de fourniture de fil (4) et fonctionne dans deux sens de rotation opposés pour, en fonctionnement normal, fournir du fil (41) par rotation avant (50) dans le sens de fourniture de fil (52) jusqu'à un site d'utilisation du fil, et pour, en fonctionnement retour, enrouler à nouveau par rotation arrière, (53) sur la roue de fourniture de fil (4), le fil renvoyé (41) dans le sens de renvoi (54) depuis le site d'utilisation du fil,
avec un dispositif de stockage de fil (22) qui est disposé en amont de la roue de fourniture de fil (4) par rapport au sens de fourniture de fil (52), afin de stocker en de manière intermédiaire le fil renvoyé (41) de la roue de fourniture de fil (4) vers le côté entrée de fil (19) lors de la rotation arrière (53),
**caractérisé en ce que** le dispositif de stockage de fil (22) est disposé entre un frein de fil (49) et la roue de fourniture de fil (4).

2. Dispositif de fourniture de fil selon la revendication 1, **caractérisé en ce que** le frein de fil (49) est un frein de fil commandé dont la force de freinage est commutable au moins entre deux valeurs par un signal de commande électrique.

3. Dispositif de fourniture de fil selon la revendication 1, **caractérisé en ce que** le dispositif de stockage de fil (22) présente une surface de stockage de fil (23) concentrique à la roue de fourniture de fil (4).

4. Dispositif de fourniture de fil selon la revendication 3, **caractérisé en ce que** la surface de stockage de fil (23) est formée de manière monobloc.

5. Dispositif de fourniture de fil selon la revendication 3, **caractérisé en ce que** la surface de stockage de fil (23) est divisée en surfaces individuelles (55, 56).

6. Dispositif de fourniture de fil selon la revendication 1, **caractérisé en ce qu'**un jeteur de fil (21) est associé au dispositif de stockage de fil (22).

7. Dispositif de fourniture de fil selon la revendication 6, **caractérisé en ce que** le jeteur de fil (21) présente un oeillet de guidage de fil (24) qui est guidé sur une orbite concentrique à la roue de fourniture de fil (4).

8. Dispositif de fourniture de fil selon la revendication 6, **caractérisé en ce qu'**un dispositif d'entraînement de jeteur de fil (27) est associé au jeteur de fil (21).

9. Dispositif de fourniture de fil selon la revendication 8, **caractérisé en ce que** le dispositif d'entraînement (3) et le dispositif d'entraînement de jeteur de fil (27) sont commandés par un dispositif de commande (11), qui réalise le schéma de commande suivant :
a) en fonctionnement normal sans fonctionnement retour préalable, il assure le maintien en position fixe du jeteur de fil (21) et la marche du dispositif d'entraînement (3) en rotation avant (50),
b) en fonctionnement retour, il fait marcher le dispositif d'entraînement (3) en rotation arrière (53) et fait marcher le jeteur de fil (23) dans le même sens de rotation arrière à vitesse réduite,
c) en fonctionnement normal avec fonctionnement retour préalable, il fait marcher le dispositif d'entraînement (3) en rotation avant (50) et fait également marcher le dispositif d'entraînement de jeteur de fil (27) en rotation avant, mais à vitesse de rotation réduite, jusqu'à ce qu'il passe par la trajectoire parcourue au point a) et/ou ait atteint sa position fixe.

10. Dispositif de fourniture de fil selon la revendication 9, **caractérisé en ce que** le jeteur de fil (21) et la roue de fourniture de fil (4) se déplacent respectivement selon un rapport de vitesses fixe, aussi bien en rotation avant qu'en rotation arrière.

11. Dispositif de fourniture de fil selon la revendication 10, **caractérisé en ce que** le rapport de vitesses est déterminé de telle sorte que la longueur de fil fournie en fonctionnement retour de la roue de fourniture de fil à son côté entrée de fil (19) au dispositif de stockage de fil (22) est égale à la longueur de fil transférée dans le dispositif de stockage de fil (22).

12. Dispositif de fourniture de fil selon la revendication 1, **caractérisé en ce que** le dispositif d'entraînement (3) est un moteur électrique (5).

13. Dispositif de fourniture de fil selon la revendication 12, **caractérisé en ce que** le dispositif d'entraînement (3) présente un moteur électrique à régulation de position (5).

14. Dispositif de fourniture de fil selon la revendication 8, **caractérisé en ce que** le dispositif d'entraînement de jeteur de fil (27) est un moteur électrique (28).

15. Dispositif de fourniture de fil selon la revendication 14, **caractérisé en ce que** le moteur électrique (28) est un moteur électrique à régulation de position.

16. Dispositif de fourniture de fil selon la revendication 1, **caractérisé en ce qu'**un capteur de tension de fil (39) est disposé entre la roue de fourniture de fil (4) et le site d'utilisation du fil.

17. Dispositif de fourniture de fil selon la revendication 1, **caractérisé en ce que** le dispositif d'entraînement (3) est actionné dans un mode de fonctionnement positif au moins lors de son fonctionnement normal avec une vitesse de rotation prédéterminée.

18. Dispositif de fourniture de fil selon la revendication 17, **caractérisé en ce que** la vitesse de rotation prédéterminée est déterminée proportionnellement à une vitesse de la machine à tricoter.

19. Dispositif de fourniture de fil selon la revendication 1, **caractérisé par**
un capteur de tension de fil (39), disposé entre la roue de fourniture de fil (4) et le site d'utilisation du fil, et
un dispositif de commande (11) qui fait fonctionner le dispositif d'entraînement en fonctionnement normal en mode positif et en fonctionnement retour en mode régulation de la tension de fil.

20. Dispositif de fourniture de fil selon la revendication 19, **caractérisé en ce que** la vitesse de rotation du dispositif d'entraînement (3) en mode positif concorde, au moins à l'intérieur de limites prédéterminées de la tension de fil, avec une vitesse de rotation prédéterminée.

21. Dispositif de fourniture de fil selon la revendication 19, **caractérisé en ce que** la vitesse de rotation du dispositif d'entraînement (3) en fonctionnement retour est déterminée par le dispositif de commande (11) à l'aide de la tension de fil de manière à ce que la tension de fil reste sensiblement constante pendant le fonctionnement retour.

22. Dispositif de fourniture de fil selon la revendication 1 ou 19, **caractérisé en ce qu'**un dispositif de stockage dynamique de fil est prévu entre la roue de fourniture de fil (4) et le site d'utilisation du fil.

23. Dispositif de fourniture de fil selon la revendication 1 ou 19, **caractérisé en ce que** le dispositif de stockage de fil (22), son entraînement (28), la roue de fourniture de fil (4) et son entraînement (5) sont portés par un support commun.

24. Dispositif de fourniture de fil selon la revendication 23, **caractérisé en ce que** l'entraînement (28) du dispositif de stockage de fil (22) et l'entraînement (5) de la roue de fourniture de fil (4) sont logés dans un boîtier commun.

25. Dispositif de fourniture de fil selon la revendication 24, **caractérisé en ce qu'**un dispositif de commande (11) est logé dans le boîtier pour les entraînements (5, 28).

26. Dispositif de fourniture de fil selon la revendication 1 ou 19, **caractérisé en ce que** le dispositif de stockage de fil (22) présente un levier rotatif (25) qui porte un moyen de guidage de fil (24) au niveau de son extrémité extérieure libre, et dont l'axe de pivotement ou de rotation est disposé coaxialement à l'axe de rotation de la roue de fourniture de fil (4).

27. Dispositif de fourniture de fil selon la revendication 1 ou 19, **caractérisé en ce qu'**un dispositif de transport sur patins est prévu entre le dispositif d'entraînement (3) et le fil (41).

28. Procédé pour l'opération d'un dispositif de fourniture de fil (1)
avec une roue de fourniture de fil (4) qui présente un côté entrée de fil (19) et une section de stockage (17) pour la réception d'un enroulement de fil,
avec un dispositif d'entraînement (3) qui est relié à la roue de fourniture de fil (4) et actionnable dans deux sens de rotation opposés pour, en fonctionnement normal, amener du fil (41) par rotation avant (50) dans le sens de fourniture de fil (52) jusqu'à un site d'utilisation du fil et pour, en fonctionnement retour, enrouler à nouveau par rotation arrière (53) sur la roue de fourniture de fil (4) le fil renvoyé du site d'utilisation du fil dans le sens de renvoi (54),
avec un dispositif de stockage de fil (22) qui est disposé en amont de la roue de fourniture de fil (4) par rapport au sens de fourniture de fil (52), afin d'effectuer un stockage intermédiaire du fil renvoyé (41) de la roue de fourniture de fil (4) de son côté entrée de fil (19) lors d'une rotation arrière (53),
avec un capteur de tension de fil (39) qui est disposé entre la roue de fourniture de fil (4) et le site d'utilisation du fil,
**caractérisé en ce que** le dispositif de stockage de fil (22) est disposé entre un frein de fil (49) et la roue de fourniture de fil (4), et
le dispositif d'entraînement (3), en fonctionnement normal, est actionné en fonctionnement positif et, en fonctionnement retour, est actionné en mode régulation de tension de fil.
